# EUROPÄISCHE PATENTSCHRIFT

(11) **EP 2 002 187 B1**
(45) Veröffentlichungstag und Bekanntmachung des Hinweises auf die Patenterteilung: **25.07.2012**
(21) Anmeldenummer: 06708724.7
(22) Anmeldetag: 10.03.2006
(51) Int. Cl.: F25D 3/08

(54) **VERFAHREN ZUM KÜHLEN VON HEISSEM WASSER AUF EINE TRINKTEMPERATUR, VERWENDUNG EINER HEISSWASSERKÜHLVORRICHTUNG SOWIE HEISSWASSERKÜHLVORRICHTUNG**
METHOD TO COOL HOT WATER TO A DRINKING TEMPERATURE, USE OF A HOT WATER COOLING DEVICE AND A HOT WATER COOLING DEVICE
PROCÉDÉ DE REFROIDISSEMENT DE L'EAU CHAUDE A TEMPERATURE DE BOISSON, EMPLOI D'UN DISPOSITIF DE REFROIDISSEMENT DE L'EAU CHAUDE ET DISPOSITIF DE REFROIDISSEMENT DE L'EAU CHAUDE

(30) Priorität: 12.03.2005 DE 202005004008 U; 21.04.2005 DE 202005006424 U
(43) Veröffentlichungstag der Anmeldung: 17.12.2008
(73) Patentinhaber: Marx, Dieter, 86637 Wertingen (DE)
(72) Erfinder: Marx, Dieter, 86637 Wertingen (DE)
(74) Vertreter: Haverkamp, Jens
(86) Internationale Anmeldenummer: PCT/EP2006/060628
(87) Internationale Veröffentlichungsnummer: WO 2006/097436

(56) Entgegenhaltungen:
- WO-A-2004/070294
- GB-A- 2 222 578
- GB-A- 2 250 576
- JP-A- 2003 095 398
- US-A- 991 568
- US-A- 4 338 795
- US-A- 4 478 346
- US-A- 5 586 647

## Beschreibung

Die Erfindung betrifft ein Verfahren zum Kühlen von heißem Wasser auf eine Trinktemperatur zur Zubereitung einer Mahlzeit für ein Baby oder Kleinkind. Des Weiteren betrifft die Erfindung eine Heißwasserkühlvorrichtung zum Kühlen von Wasser auf eine Trinktemperatur zur Zubereitung einer Mahlzeit für ein Baby oder Kleinkind, umfassend ein ein Kühlmittel enthaltendes Kühlaggregat mit einer durch das Kühlmittel geführten, einen Einlauf zum Einlassen der heißen Flüssigkeit und einen Auslauf für die gekühlte Flüssigkeit aufweisenden Kühlleitung. Die Erfindung betrifft auch eine Verwendung einer solchen Kühlvorrichtung.

Derartige Kühlvorrichtungen werden beispielsweise zur Zubereitung einer Mahlzeit für ein Baby oder Kleinkind eingesetzt. Bei der Bereitung einer solchen Mahlzeit wird abgekochtes heißes Wasser als flüssiges Nahrungsmittel durch die Kühlvorrichtung geleitet, um das heiße Wasser auf Trinktemperatur zu kühlen und somit den ansonsten länger dauernden Abkühlprozess gegenüber der Umgebungsluft zu beschleunigen. Bekannt ist eine zu diesem Zweck konzipierte Kühlvorrichtung aus WO 2004/070294 A1. Die in diesem Dokument beschriebene Kühlvorrichtung umfasst im Kern ein Kühlaggregat, das mit einem Kühlmittel gefüllt ist und durch welches eine Kühlleitung geführt ist. Die Kühlleitung ist nach Art einer in das Kühlmittel eintauchenden Wendel konzipiert, deren oberes Anschlussstück zu einem Einlauf und deren unteres Anschlussstück zu einem Auslauf führt. Der Einlauf mündet an der oberen Endseite des Kühlaggregats, der Auslauf an der unteren Endseite. Auf die Einlaufseite des Kühlaggregats ist eine Einfüllhilfe aufsetzbar. Bei der Einfüllhilfe handelt es sich um einen trichterförmigen Gegenstand mit einem unteren, zum Einleiten der heißen Flüssigkeit in den Einlauf der Kühlleitung dienenden Auslauf. Gemäß einer in vorgenanntem Dokument beschriebenen Ausgestaltung kommt der Einfüllhilfe zudem die Funktion eines Messbechers zum Abmessen der zu kühlenden Flüssigkeitsmenge zu. Damit jedoch eine definierte heiße Flüssigkeitsmenge dem Kühlaggregat dieser vorbekannten Vorrichtung zugeführt werden kann und die in die Einfüllhilfe eingeschüttete heiße Flüssigkeit nicht bereits vor Abschluss des Messvorganges in die Kühlleitung einfließt, ist es notwendig, dass die Einfüllhilfe auslaufseitig oder das Kühlaggregat einlaufseitig ein Ventil aufweisen, das bei dem Vorgang des Einfüllens und Abmessens der heißen Flüssigkeit in der Einfüllhilfe geschlossen ist. Ansonsten wird der Messvorgang durch bereits auslaufende heiße Flüssigkeit verfälscht. Dieses kann dann zu einem Überlaufen eines an die zu kühlende Flüssigkeitsmenge angepassten Auffanggefäßes führen. Des Weiteren ist dann nicht gewährleistet, dass die aus dem Kühlaggregat ausfließende Flüssigkeit die vorgesehene Trinktemperatur aufweist, womöglich zu kühl ist, so dass anschließend die bereitete Mahlzeit wieder etwas erwärmt werden muss.

Die Unterseite des Kühlaggregates verfügt über Anschlussmittel, an die ein Auffanggefäß, beispielsweise ein Babyfläschchen angeschlossen werden kann. In diese fließt das aus der Kühlleitung austretende gekühlte flüssige Nahrungsmittel, beispielsweise das Wasser ein. Mit dem auf Trinktemperatur befindlichen Wasser wird sodann die gewünschte Mahlzeit bereitet und dem Baby oder dem Kleinkind verabreicht.

Nachteilig bei dieser vorbekannten Kühlvorrichtung ist ihre Handhabung und die Schwierigkeit, eine vordefinierte Flüssigkeitsmenge zu kühlen, wenn nicht zusätzliche Ventile eingesetzt werden. Gerade bei Vorrichtungen, die in Kontakt mit Lebensmitteln gelangen, wie beispielsweise bei der vorbeschriebenen Kühlvorrichtung ist man bestrebt, diejenigen Teile der Vorrichtung, die in Kontakt mit dem Nahrungsmittel kommen, möglichst einfach auszugestalten, um eine Reinigung der Vorrichtung nicht unnötig zu verkomplizieren. Darüber hinaus ist bei dieser vorbekannten Kühlvorrichtung sicherzustellen, dass beim Einfüllen des heißen flüssigen Nahrungsmittels in die Einfüllhilfe die übrigen Bestandteile der Kühlvorrichtung, sollten diese nicht anderweitig befestigt sein, festgehalten werden, um ein Umkippen der Kühlvorrichtung und ein mit unter schwallartiges Austreten des heißen Wassers aus der Einfüllhilfe zu vermeiden.

GB 2 250 576 A offenbart eine Vorrichtung zum raschen Kühlen einer geringen Menge einer trinkbaren Flüssigkeit. Bei dieser Vorrichtung wird auf Umgebungstemperatur befindliche Flüssigkeit, beispielsweise der in einer Flasche enthaltene Wein, durch die Kühlvorrichtung geleitet, mit dem Ziel, dass am Ausgang der Vorrichtung die zuvor auf Umgebungstemperatur befindliche Flüssigkeit auf eine angenehm kühle Trinktemperatur gebracht austritt. Die Vorrichtung umfasst ein Gehäuse, in dem eine Kühlleitung enthalten ist. Diese befindet sich in einem Kühlmittel, welches zum Erreichen seiner Temperatur in einem Kühlschrank oder in einem Eisfach aufbewahrt wird. Die Vorrichtung verfügt zudem über eine Luftzufuhrleitung, die durch das Gehäuse der Vorrichtung und somit auch durch das Kühlmittel hindurch geführt ist. Durch diese Leitung tritt Umgebungsluft, infolge der Durchführung der Luftzufuhrleitung durch das Kühlmittel entsprechend gekühlt in die in der Flasche enthaltene Flüssigkeit ein.

Eine vergleichbare Kühlvorrichtung sowie ein verfahren zum Kühlen einer trinhbaren Flüssigkeit ist aus der JP 2003-095398 bekannt.

Ausgehend von diesem diskutierten Stand der Technik liegt der Erfindung daher die Aufgabe zugrunde, ein eingangs genanntes Verfahren sowie eine eingangs genannte Kühlvorrichtung dergestalt weiterzubilden, dass ein Austritt der zunächst heißen Flüssigkeit aus der Kühlvorrichtung in einer in engen Grenzen liegenden Temperatur und zudem eine sichere Handhabung der Kühlvorrichtung möglich ist.

Gelöst wird diese Aufgabe durch ein Verfahren mit den Merkmalen des Anspruchs 1, eine Verwendung gemäß Anspruch 4 und eine Kühlvorrichtung mit den Merkmalen des Anspruchs 5.

Diese Kühlvorrichtung verfügt über ein oder mehrere Einfüllgefäße mit definiertem Füllvolumen. Jedes dieser Einfüllgefäße ist mit seiner Öffnung an die Einlaufseite des Kühlaggregates anschließbar, beispielsweise formschlüssig durch zusammenwirkende Gewindeabschnitte, von denen einer dem Einfüllgefäß und der andere dem Kühlaggregat zugeordnet ist. Die Einfüllgefäße können mit dem Kühlaggregat verbunden werden und bilden mit diesem sodann eine gegenständliche Einheit. Von Bedeutung ist, dass die Einfüllgefäße durch das Anschließen an das Kühlaggregat verschlossen werden und in diesem Verbund in dem Einfüllgefäß befindliche Flüssigkeit nur über die in dem Kühlaggregat enthaltene Kühlleitung auftreten kann. Die Einfüllgefäße weisen daher zweckmäßigerweise an ein und derselben Seite nur eine Öffnung zum Einfüllen des heißen, zu kühlenden Wassers und auch zum Auslassen desselben auf. Zweckmäßigerweise sind die Einfüllgefäße sind nach Art eines Bechers oder einer Flasche konzipiert. Die Einfüllgefäße weisen gemäß einer vorteilhaften Ausgestaltung eine thermische Isolierung auf. Dieses erleichtert die Handhabung der Einfüllgefäße. Durch eine solche Maßnahme wird jedoch auch die in das Einfüllgefäß eingefüllte heiße Flüssigkeit über einige Zeit auf ihrem heißen Temperaturniveau gehalten, so dass die in die Kühlleitung beim Vorgang des Kühlens eintretende Flüssigkeit eine definiertere Temperatur aufweist. Ein solches Einfüllgefäß hat ein definiertes Füllvolumen. Angezeigt werden kann die vorbestimmte Füllmenge durch eine Markierung in oder am Einfüllgefäß. Gemäß einer vorteilhaften Ausgestaltung ist vorgesehen, dass das Einfüllgefäß dergestalt konzipiert ist, dass dieses, wenn mit der vorgegebenen Flüssigkeitsmenge gefüllt, das Einfüllgefäß quasi randvoll ist. Die Handhabung auch eine solches, quasi randvollen Einfüllgefäßes, das mit heißer Flüssigkeit, beispielsweise heißem Wasser gefüllt ist, ist unproblematisch, da das Einfüllgefäß grundsätzlich nicht bewegt zu werden braucht. Vielmehr kann das Kühlaggregat mit dem Einfüllgefäß, beispielsweise durch Aufschrauben verbunden werden, wodurch das Einfüllgefäß gegenüber nach außen austretender Flüssigkeit verschlossen wird. Das Einfüllgefäß wird somit mit dem Kühlaggregat nach Art eines Deckels verschlossen.

Vor Beginn des Kühlvorganges ist das Einfüllgefäß mit dem zu kühlenden heißen Wasser zuunterst angeordnet und wird mittels der Einlaufseite des Kühlaggregates durch das Kühlaggregat verschlossen. Durch Umkippen der Kühlvorrichtung, so dass das Kühlaggregat zuunterst und das Einfüllgefäß mit seiner Öffnung nach unten zum Einlauf des Kühlaggregats weisend zuoberst angeordnet ist, wird der Kühlvorgang eingeleitet. Die in dem Einfüllgefäß befindliche heiße Flüssigkeit läuft sodann in den Einlauf des Kühlaggregates ein, durchläuft die Kühlleitung, wobei der heißen Flüssigkeit eine definierte Wärmemenge entzogen wird, und dann aus dem Auslauf des Kühlaggregates aus. Das in dem Kühlaggregat enthaltene Kühlmittel ist zuvor auf eine definierte Temperatur gebracht worden, beispielsweise durch Lagern in einem Kühlschrank oder Gefrierschrank für eine bestimmte Zeitdauer auf Kühlschranktemperatur. Bei bestimmungsgemäßer Anwendung wird somit durch das Einfüllgefäß eine definierte Flüssigkeitsmenge in die Kühlleitung eingebracht, aufgrund des Bekanntseins der Temperatur des beispielsweise auf Kühlschranktemperatur befindlichen Kühlmittels sowie seiner Menge, der Durchflussgeschwindigkeit der zu kühlenden Flüssigkeit eine definierte Wärmemenge entzogen, so dass auslaufseitig die dann gekühlte Flüssigkeit in einer in engen Grenzen vordefinierten Temperatur austritt. Dabei wird bei dieser Kühlvorrichtung der Umstand ausgenutzt, dass durch die Möglichkeit des Ausbildens einer gegenständlichen Einheit zwischen dem Einfüllgefäß und dem Kühlaggregat bei dem Vorgang des Umkippens die in dem Einfüllgefäß vorhandene Luft durch die heiße Flüssigkeit zum Boden des Einfüllgefäßes hin aufsteigt, sich dabei erwärmt und expandiert. Dadurch wird in dem Einfüllgefäß während des Einlaufens der heißen Flüssigkeit in das Kühlaggregat und entsprechend während des Durchlaufens der Flüssigkeit durch das Kühlaggregat ein gewisser Druck erzeugt, der den Durchfluss der zu kühlenden Flüssigkeit durch die Kühlleitung unterstützt und dazu beiträgt, dass die durch die Kühlleitung geleitete Flüssigkeitsmenge insgesamt mit einer definierten Durchflussgeschwindigkeit durch die Kühlleitung fließt, wobei vor allem der sich in dem Einfüllgefäß aufbauende Druck ein definiertes Durchfließen der zu kühlenden Flüssigkeit bei bereits teilweise oder weitgehend entleertem Einfüllgefäß unterstützt. Zweckmäßigerweise ist eine Belüftungsöffnung vorgesehen, um bei dem Vorgang des Kühlens in das sich entleerende Einfüllgefäß Luft einzuleiten. Eine solche Belüftungsöffnung sich an der Schnittstelle zwischen dem Einfüllgefäß und dem Kühlaggregat befinden, so dass sich die dadurch in das Einfüllgefäß bei seiner Entleerung zugeführte Luft beim Durchtreten durch die in dem Einfüllgefäß befindliche heiße Flüssigkeit erwärmt, expandiert und zu einem definierten Druckaufbau innerhalb des Einfüllgefäßes bei seiner Entleerung beiträgt.

Bei dieser Kühlvorrichtung, bei der das Einfüllgefäß mit dem Kühlaggregat für den Vorgang des Kühlens zu einer gegenständlichen Einheit zusammengesetzt wird, besteht nicht die Gefahr, dass heiße, ungekühlte Flüssigkeit bei unsachgemäßer Bedienung austreten kann. Nachdem die gegenständliche Einheit zwischen dem Einfüllgefäß mit der heißen, zu kühlenden Flüssigkeit und dem Kühlaggregat hergestellt ist, kann diese Kühlvorrichtung ohne weiteres gehandhabt werden. Beispielsweise lässt sich die Kühlvorrichtung mit ihrem Auslauf nach unten weisend auf ein Trinkgefäß, beispielsweise eine Tasse oder einen Becher aufsetzen, so dass die am Auslauf des Kühlaggregats auslaufende Flüssigkeit in das Trinkgefäß einläuft. Eine solche Verwendung der Kühlvorrichtung kann zum Kühlen von Tee benutzt werden, um die Abkühlzeit zu verkürzen, bis dieser seine Trinktemperatur erreicht hat.

Das Kühlaggregat weist auch auslaufseitig über Anschlussmittel zum Anschließen eines Auffanggefäßes zum Auffangen der gekühlten Flüssigkeit auf. Hierbei kann es sich beispielsweise um einen Innengewindeabschnitt handeln, an dem etwa ein Babyfläschchen mit einem Außengewinde anschließbar ist. Bei einer solchen Ausgestaltung wird für den Vorgang des Kühlens eine gegenständliche Einheit aus dem Einfüllgefäß, dem Kühlaggregat und dem Auffanggefäß gebildet, bevor der Kühlvorgang durch Umdrehen bzw. Umkippen der auf diese Weise gebildeten Kühlvorrichtung eingeleitet wird.

Aus dieser Kühlvorrichtung kann sodann weder heiße noch gekühlte Flüssigkeit austreten.

Der Kühlvorrichtung kann ein Ständer zum Halten der gegenständlichen Einheit, bestehend aus dem Einfüllgefäß und dem Kühlaggregat und gegebenenfalls dem Auffanggefäß, zugeordnet sein. Durch dieses kann die Kühlvorrichtung sicher gehalten sein. In einer Weiterbildung eines solchen Ständers ist vorgesehen, den Halter schwenkbar zu konzipieren, so dass der Halter auf einer Unterlage aufsteht und die Kühlvorrichtung daran um 180° geschwenkt werden kann, um nach Einfüllen des heißen Wassers in das Einfüllgefäß und zusammenstellenden der Kühlvorrichtung diese entsprechend umkippen zu können, damit das heiße Wasser durch das Kühlaggregat in das Auffanggefäß einfließen kann. Angeschlossen werden kann die Kühlvorrichtung an den Halter mit einem an dem Halter angeordneten Kabel, in die beispielsweise das Kühlaggregat eingehängt werden kann.

Nachfolgend ist die Erfindung anhand eines Ausführungsbeispiels unter Bezugnahme auf die beigefügten Figuren beschrieben. Es zeigen:
- **Fig. 1:**: eine Seitenansicht von drei zum Erstellen einer Kühlvorrichtung benötigten Elemente, umfassend ein Kühlaggregat,
- **Fig. 2:**: die aus den drei Elementen der Figur 1 gebildete Kühlvorrichtung vor dem Kühlen in einem Längsschnitt,
- **Fig. 3:**: die Kühlvorrichtung der Figur 2 bei dem Vorgang des Kühlens,
- **Fig. 4:**: eine perspektivische Detailansicht der Einlaufseite des Kühlaggregats
- **Fig. 5:**: eine Draufsicht auf die Auslaufseite des Kühlaggregats der Kühlvorrichtung,
- **Fig. 6:**: ein Einfüllgefäß gemäß einer weiteren Ausgestaltung einer Kühlvorrichtung und
- **Fig. 7:**: ein der Kühlvorrichtung der Figuren 1 - 5 zugeordneter Fuß mit dem darin eingesetzten Kühlaggregat (rechte Abbildung) sowie in einer perspektivischen Ansicht auf die Unterseite (linke Abbildung).

Eine Kühlvorrichtung 1 umfasst ein Kühlaggregat 2, ein Einfüllgefäß 3 sowie ein Auffanggefäß 4. Das Einfüllgefäß 3 und das Auffanggefäß 4 sind jeweils flaschenartig ausgebildet und verfügen über eine einzige Öffnung 5 bzw. 6. Die Öffnungen 5, 6 werden eingefasst durch einen Halsabschnitt 7 bzw. 8, an dem ein Außengewindeabschnitt 9 bzw. 10 angeformt ist. Der Außengewindeabschnitt 9, 10 dient zum Anschließen des Einfüllgefäßes 3 bzw. des Auffanggefäßes 4 an das Kühlaggregat 2. Das Kühlaggregat 2 verfügt zu diesem Zweck über komplementäre Innengewindeabschnitte, die zum Anschließen des Einfüllgefäßes 3 an seiner Einlaufseite 11 und des Auffanggefäßes 4 an seiner Auslaufseite 12 angeordnet sind. Um eine Anschlussverwechslung zu vermeiden, weisen die beiden Gewindeabschnitte 9, 10 jeweils einen unterschiedlichen Durchmesser auf. Dadurch ist gewährleistet, dass bestimmungsgemäß das Einfüllgefäß 3 nur an der Einlaufseite 11 und das Auffanggefäß 4 nur an der Auslaufseite 12 des Kühlaggregates 2 angeschlossen werden kann.

Die zusammengesetzte Kühlvorrichtung 1 ist in Figur 2 gezeigt. Erkennbar ist der Anschluss des Auffanggefäßes 4 an die Auslaufseite 12 des Kühlaggregats 2 sowie der Anschluss des Einfüllgefäßes 3 an die Einlaufseite 11 des Kühlaggregats 2. Die Einlaufseite 11 und die Auslaufseite 12 verfügen zum Anschließen des Einlaufgefäßes 3 sowie des Auffanggefäßes 4 über komplementäre Innengewindeabschnitte. Das Kühlaggregat 2 verfügt über eine gewendelte Kühlleitung 13, deren in Figur 2 unterer Anschluss 14 zur Einlaufseite 11 und deren oberer Anschluss 15 zur Auslaufseite 12 des Kühlaggregats 2 geführt ist. Der Boden der Einlaufseite 11 und der Auslaufseite 12 weist jeweils eine Öffnung zum Einlassen von Flüssigkeit in die Kühlleitung 13 bzw. zum Auslassen derselben auf. Bei dem dargestellten Ausführungsbeispiel ist das Kühlaggregat 2 aus zwei Halbschalen 16, 17, die abgedichtet miteinander verbunden sind, aufgebaut. Die untere Halbschale 16 weist einen Verschluss 18 auf, durch den in das Kühlaggregat 2 ein Kühlmittel eingebracht werden kann. Das Kühlaggregat 2 ist mit einem Kühlmittel 19 (nicht durch Schraffur kenntlich gemacht) gefüllt.

Bei dem Kühlmittel 19 handelt sich um Wasser Das Kühlmittel 19 ist innerhalb des Kühlaggregats 2 gekapselt und kann aus diesem nur bei geöffnetem Verschluss 18 austreten. Innerhalb des Kühlaggregats 2 befindet sich eine definierte Kühlmittelmenge. In jedem Fall wird man in dem Kühlaggregat 2 eine solche Kühlmittelmenge einbringen, dass der gewendelte Abschnitt der Kühlleitung 13 darin eintaucht.

Das Auffanggefäß 3 weist ein definiertes Füllvolumen auf und ist in der Darstellung der Figur 2 mit abgekochtem heißem Wasser 20 quasi randvoll gefüllt. Zwischen dem Wasserspiegel und dem Boden der Einlaufseite 11 des Kühlaggregats 2 ist eine kleine Luftmenge eingeschlossen. Das heiße Wasser 20 ist in das Einfüllgefäß 3 eingebracht worden, bevor dessen Öffnung 5 durch Aufschrauben des Kühlaggregats 2 mit seiner Einlaufseite 11 verschlossen worden ist. Das Kühlaggregat 2 ist für den Vorgang des vorgesehenen Kühlens vor seinem Aufschrauben auf das Einfüllgefäß 3 in einem Kühlschrank gelagert worden. Das in dem Kühlaggregat 2 enthaltene Kühlmittel 19 weist daher eine Kühlschranktemperatur von etwa 4° - 6° auf.

Zum Kühlen des in dem Einfüllgefäß 3 befindlichen heißen Wassers wird die Kühlvorrichtung 1 um 180° umgekippt, so dass dann - wie in Figur 3 dargestellt - das Auffanggefäß 4 zuunterst ist und mit seinem Boden aufsteht. Durch das Umkippen der Kühlvorrichtung 1 in ihrer in Figur 3 gezeigte Kühlstellung läuft das in dem Einfüllgefäß 3 befindliche heiße Wasser 20 in die Kühlleitung 13 ein. Beim Durchlaufen der Kühlleitung 13 wird dem durchlaufenden heißen Wasser Wärme entzogen, wodurch sich das in dem Kühlaggregat 2 befindliche Kühlmittel 19 erwärmt. An der Auslassseite 12 des Kühlaggregats 2 tritt sodann gekühltes Wasser aus, das in das Auffanggefäß 4, beispielsweise ein Babyfläschchen, einläuft. Bei diesem Vorgang tritt die in dem Einfüllgefäß 3 ursprünglich vorhandene Luft durch das heiße Wasser 20 hindurch, wie in Figur 3 durch die darin befindlichen Blasen angedeutet, expandiert und baut in dem nunmehr oberen Bereich 21 des Einfüllgefäßes 3 einen den Entleerungsvorgang unterstützenden Druck auf. An der Schnittstelle zwischen dem Kühlaggregat 2 und dem Einfüllgefäß 3 befindet sich zudem eine Belüftungsöffnung, durch die Umgebungsluft in das Einfüllgefäß 3 bei seiner Entleerung eintritt. Auch diese wird durch das heiße Wasser 20 geleitet, expandiert und unterstützt den Druckaufbau in dem Einfüllgefäß und damit den Entleerungsvorgang, insbesondere bei teilentleertem Einfüllgefäß 3. Der Druckaufbau innerhalb des Einfüllgefäßes 3 beim Auslaufens des heißen Wassers 20 unterstützt einen definiert ablaufenden Kühlprozess, insbesondere hinsichtlich der Geschwindigkeit des heißen Wassers 20 beim Durchlaufen der Kühlleitung 13. Infolge dessen und infolge des Bekanntseins der übrigen, auf den Kühlprozess Einfluss nehmenden Faktoren kann in relativ engen Grenzen die auslaufseitig austretende Wassertemperatur vorhergesagt werden. Folglich ist der Kühlprozess definiert und mit gleich bleibender Austrittstemperatur reproduzierbar. Dieses setzt voraus, dass das in dem Kühlaggregat enthaltene Kühlmittel 19 nach jedem Kühlvorgang erneut auf seine Ausgangstemperatur, zweckmäßigerweise Kühlschranktemperatur gebracht wird. Zu diesem Zweck wird das Kühlaggregat 2 für einige Zeit in den Kühlschrank gelegt.

In einer bevorzugten Ausgestaltung ist die lichte Durchtrittsweite der Belüftungsöffnung an der Schnittstelle zwischen dem Einfüllgefäß 3 und dem Kühlaggregat 2 so dimensioniert, dass zwar Luft eintreten, jedoch Wasser aus dieser nicht austreten kann. Die in dem Einfüllgefäß 3 vorhandene Luft drückt auf Grund ihrer Expansion nach Wenden der Anordnung aus der in Figur 2 gezeigten Stellung in die in Figur 3 gezeigte Stellung die heiße Flüssigkeit in die Kühlleitung 13 des Kühlaggregates 2, was wiederum ein Ansaugen von Umgebungsluft bedingt, die auf Grund ihrer Erwärmung und der damit einhergehenden Expansion beim Durchtreten durch die heiße zu kühlende Flüssigkeit den Druck innerhalb des Einfüllgefäßes 3 aufrecht erhält.

Die bereits vorbeschriebene Belüftungsöffnung an der Schnittstelle zwischen dem Kühlaggregat 2 und dem Einfüllgefäß 3 ist in einer perspektivischen Detailansicht in Figur 4 gezeigt. Figur 4 zeigt die Einlaufseite 11 des Kühlaggregats 2 mit seinem Boden 22 und seiner Einlassöffnung 23. Der Boden 22 ist zur Einlassöffnung 23 hin trichterförmig ausgebildet. Eine den Innengewindeabschnitt durchgreifende und in den Boden 22 eingreifende Kerbe 24 dient als Wegsamkeit zum Einlassen von Umgebungsluft in ein an die Einlaufseite 11 des Kühlaggregats 2 angeschlossenes Einfüllgefäß 3 bei seiner Entleerung.

Figur 5 zeigt die Auslaufseite 12 des Kühlaggregates 2 mit seiner Auslassöffnung 25, die durch einen Schieber 26 verschlossen werden kann. Der Schieber 26 kann über die Auslassöffnung 25 geschoben werden, wenn das Kühlaggregat 2 mit der Auslaufseite 12 nach unten weisen beispielsweise zum Kühlen des darin enthaltenen Kühlmittels 19 in einem Kühlschrank abgestellt wird. An der Schnittstelle zwischen dem Kühlaggregat 2 und dem Auffanggefäß 4 ist eine Entlüftungsöffnung 27 vorgesehen, um die durch Eintreten der gekühlten Flüssigkeit in das Auffanggefäß 4 verdrängte Luft entweichen zu lassen.

Anstelle des Vorsehens der Kerbe in dem Innenrand der Einlaufseite 11 des Kühlaggregates 2, wie in Figur 4 gezeigt, kann diese auch an dem Außenrand des Halsabschnittes 7 des Einfüllgefäßes 3 angeordnet sein.

Figur 6 zeigt ein Einfüllgefäß 3' für eine Kühlvorrichtung, bei dem eine Belüftungskerbe 28 in den oberen stirnseitigen Abschluss des Einfüllgefäßes 3' eingebracht ist. Dieses Einfüllgefäß wird verwendet im Zusammenhang mit einem Kühlaggregat, welches prinzipiell aufgebaut ist wie das zuvor beschriebene Kühlaggregat 2, jedoch keine Kerbe 24 aufweist.

Figur 7 zeigt einen Standfuß 28, durch den die Standsicherheit der Kühlvorrichtung 1 in ihrer in den Figuren 2 und 3 gezeigten Stellung erhöht ist. Der Standfuß 29 kann ebenfalls zum Einsetzen des Kühlaggregates 2 dienen, wie dieses in Figur 7 in seiner rechten Abbildung dargestellt ist. Der Standfuß 29 verfügt zu diesem Zweck über eine oberseitige Aufnahme, in die jeweils der unterste Abschnitt des Einfüllgefäßes 3 (bei einer Stellung der Kühlvorrichtung 1 gemäß Figur 2), des Auffanggefäßes 4 (bei einer Stellung der Kühlvorrichtung 1 entsprechend Figur 3) oder das Kühlaggregat 2 (wie in Figur 7 gezeigt) eingesetzt werden kann. In einer Weiterbildung verfügt dieser Fuß 29 unterseitig über eine kreuzförmige Ausprägung 30, deren Konfigurierung komplementär zu der kreuzschlitzförmigen Ausnehmung des Verschlusses 18 des Kühlaggregates 2 ist. Der Fuß 29 dient mithin auch als Werkzeug zum Öffnen und Schließen des Verschlusses 18 des Kühlaggregates 2.

### Bezugszeichenliste

- 1: Kühlvorrichtung
- 2: Kühlaggregat
- 3, 3': Einfüllgefäß
- 4: Auffanggefäß
- 5: Öffnung
- 6: Öffnung
- 7: Halsabschnitt
- 8: Halsabschnitt
- 9: Außengewindeabschnitt
- 10: Außengewindeabschnitt
- 11: Einlaufseite
- 12: Auslaufseite
- 13: Kühlleitung
- 14: Anschluss
- 15: Anschluss
- 16: Halbschale
- 17: Halbschale
- 18: Verschluss
- 19: Kühlmittel
- 20: Wasser
- 21: Bereich
- 22: Boden
- 23: Einlassöffnung
- 24: Kerbe
- 25: Auslassöffnung
- 26: Schieber
- 27: Entlüftungsöffnung
- 28: Kerbe
- 29: Standfuß
- 30: Ausprägung

## Patentansprüche

1. Verfahren zum Kühlen von heißem Wasser (20) auf eine Trinktemperatur zur Zubereitung einer Mahlzeit für ein Baby oder Kleinkind mit folgenden Schritten:
- Bereitstellen eines Einfüllgefäßes (3, 3'), gefüllt mit definiertem Füllvolumen mit dem heißen zu kühlenden Wasser (20),
- Bereitstellen eines Kühlaggregats (2) mit einer durch ein auf Kühlschranktemperatur als definierter Temperatur befindlichen Kühlmittel (19) geführten Kühlleitung (13), wobei als Kühlmittel (19) Wasser verwendet wird,
- Anschließen des Kühlaggregats (2) mit seiner Einlaufseite (11) an das Einfüllgefäß (3, 3') zum Ausbilden einer von dem Einfüllgefäß (3, 3') und dem Kühlaggregat (2) gebildeten gegenständlichen Einheit (1), wobei das Einfüllgefäß (3, 3') zu unterst und das Kühlaggregat (2) auf das Einfüllgefäß (3, 3') aufgesetzt wird,
- Einleiten des Kühlvorganges durch Umkippen der Einheit (1) um 180 Grad, so dass anschließend das Kühlaggregat (2) zu unterst und das Einfüllgefäß (3, 3') mit seiner Öffnung nach unten weisend zu oberst angeordnet ist, wobei in Abhängigkeit von der Temperatur des zu kühlenden Wassers (20) und von der Temperatur und der Menge des in dem Kühlaggregat (2) enthaltenen Kühlmittels (19) das Wasser mit einer in engen Grenzen vorgegebenen Temperatur gekühlt aus dem Kühlaggregat (2) austritt,
- wobei bei dem Vorgang des Umkippens die in dem Einfüllgefäß vorhandene Luft durch das heiße Wasser zum Boden des Einfüllgefäßes hin aufsteigt, sich dabei erwärmt und expandiert und
- wobei während des Kühlvorganges in das sich entleerende Einfüllgefäß (3, 3') Umgebungsluft durch eine die Verbindungselemente der Einlaufseite (11) des Kühlaggregats (2) durchgreifende Kerbe (24) eingeleitet und in diesem durch das heiße zu kühlende
Wasser (20) geleitet wird,
- Auffangen des durch das Kühlaggregat (2) geströmten gekühlten Wassers.

2. Verfahren nach Anspruch 1, **dadurch gekennzeichnet, dass** zum Bereitstellen des Kühlaggregats (2) mit seinem auf definierter Temperatur befindlichen Kühlmittel (19) dieses über einen Mindestzeitraum hinweg in einem Kühlschrank oder Gefrierschrank gelagert wird.

3. Verfahren nach Anspruch 1 oder 2, **dadurch gekennzeichnet, dass** das Einfüllgefäß, befüllt mit zu kühlender heißer Flüssigkeit in der vorbestimmten Füllmenge, quasi randvoll ist.

4. Verwendung einer Heißwasserkühlvorrichtung zum Kühlen von heißem Wasser (20) auf eine Trinktemperatur zur Zubereitung einer Mahlzeit für ein Baby oder Kleinkind, umfassend ein ein Kühlmittel (19) enthaltendes Kühlaggregat (2) mit einer durch das Kühlmittel (19) geführten, einen Einlauf zum Einlassen der heißen Flüssigkeit und einen Auslauf für die gekühlte Flüssigkeit aufweisenden Kühlleitung (13), wobei das Kühlaggregat (2) einen Verschluss (18) aufweist, durch den in das Kühlaggregat (2) ein Kühlmittel (19) einbringbar ist, wobei es sich bei dem Kühlmittel (19) um Wasser handelt, wobei die Vorrichtung (1) zumindest ein an die Endseite des Kühlaggregates (2) mit dem Einlauf mit seiner Öffnung (5) anschließbares und durch das Anschließen an das Kühlaggregat (2) verschließbares Einfüllgefäß (3, 3') mit definiertem Füllvolumen zur Aufnahme des zu kühlenden Wassers umfasst, wobei zum Zwecke des Anschließens des Einfüllgefäßes (3, 3') an das Kühlaggregat (2) beide Teile jeweils komplementär zusammenwirkende Verbindungselemente (9) tragen, so dass aus einem Einfüllgefäß (3') und dem Kühlaggregat (2) für den Vorgang des Kühlens eine gegenständliche Einheit (1) gebildet werden kann, und an der Schnittstelle zwischen dem Kühlaggregat (2) und dem Einfüllgefäß (3, 3') eine Belüftungsöffnung (24) nach Art einer die Verbindungselemente der Einlaufseite (11) des Kühlaggregats (2) durchgreifende Kerbe (24) zum Einleiten von Umgebungsluft in das sich entleerende Einfüllgefäß (3, 3') angeordnet ist, zum Kühlen des heißen Wassers (20) auf eine Trinktemperatur, indem sich nach Umkippen der Einheit (1) um 180° zum Einleiten des Kühlvorganges in dem Einfüllgefäß (3, 3') vorhandene und die zugeführte Luft beim Durchtreten durch das heiße Wasser erwärmt und hierdurch expandiert, und somit in Abhängigkeit von der definierten, aus dem Einfüllgefäß (3, 3') in den Einlauf des Kühlaggregates (2) fließenden Flüssigkeitsmenge, der Temperatur und der Menge des in dem Kühlaggregat (2) enthaltenen Kühlmittels (19) das Wasser mit einer in engen Grenzen vorgegebenen Temperatur aus dem Auslauf des Kühlaggregates (2) austritt.

5. Heißwasserkühlvorrichtung zum Kühlen von heißem Wasser (20) auf eine Trinktemperatur zur Zubereitung einer Mahlzeit für ein Baby oder Kleinkind, umfassend ein ein Kühlmittel (19) enthaltendes Kühlaggregat (2) mit einer durch das Kühlmittel (19) geführten, einen Einlauf zum Einlassen der heißen Flüssigkeit und einen Auslauf für die gekühlte Flüssigkeit aufweisenden Kühlleitung (13), wobei das Kühlaggregat (2) einen Verschluss (18) aufweist, durch den in das Kühlaggregat (2) ein Kühlmittel (19) einbringbar ist, wobei es sich bei dem Kühlmittel (19) um Wasser handelt, und dass die Vorrichtung (1) zumindest ein an die Endseite des Kühlaggregates (2) mit dem Einlauf mit seiner Öffnung (5) anschließbares und durch das Anschließen an das Kühlaggregat (2) verschließbares Einfüllgefäß (3, 3') mit definiertem Füllvolumen zur Aufnahme des zu kühlenden Wassers umfasst, wobei zum Zwecke des Anschließens des Einfüllgefäßes (3, 3') an das Kühlaggregat (2) beide Teile jeweils komplementär zusammenwirkende Verbindungselemente (9) tragen, so dass aus einem Einfüllgefäß (3') und dem Kühlaggregat (2) für den Vorgang des Kühlens eine gegenständliche Einheit (1) gebildet werden kann,
dadurch gezennzeichnet dass, an der Schnittstelle zwischen dem Kühlaggregat (2) und dem Einfüllgefäß (3, 3') eine Belüftungsöffnung (24) nach Art einer die Verbindungselemente der Einlaufseite (11) des Kühlaggregats (2) durchgreifende Kerbe (24) zum Einleiten von Umgebungsluft in das sich entleerende Einfüllgefäß (3, 3') angeordnet ist, damit sich nach Umkippen der Einheit (1) um 180° zum Einleiten des Kühlvorganges in dem Einfüllgefäß (3, 3') vorhandene und die zugeführte Luft beim Durchtreten durch das heiße Wasser erwärmt und hierbei expandiert, und somit in Abhängigkeit von der definierten, aus dem Einfüllgefäß (3, 3') in den Einlauf des Kühlaggregates (2) fließenden Flüssigkeitsmenge, der Temperatur und der Menge des in dem Kühlaggregat (2) enthaltenen Kühlmittels (19) das Wasser mit einer in engen Grenzen vorgegebenen Temperatur aus dem Auslauf des Kühlaggregates (2) austritt und das Kühlaggregat (2) an seiner Seite mit dem Auslauf über Anschlussmittel zum Anschließen eines Auffanggefäßes (4) zum Auffangen der gekühlten Flüssigkeit verfügt und die Vorrichtung (1) zumindest ein an die Auslaufseite (12) des Kühlaggregates (2) anschließbares Auffanggefäß (4) aufweist.

6. Vorrichtung nach Anspruch 5, **dadurch gekennzeichnet, dass** sie jeweils komplementäre Gewindeabschnitte zum Anschließen eines Einfüllgefäßes (3, 3') bzw. eines Auffanggefäßes (4) an das Kühlaggregat (2) mit unterschiedlichen Durchmessern aufweist.

7. Vorrichtung nach Anspruch 5 oder 6, **dadurch gekennzeichnet, dass** an der Schnittstelle zwischen dem Kühlaggregat (2) und dem Auffanggefäß (4) eine Entlüftungsöffnung (27) angeordnet ist.

8. Vorrichtung nach einem der Ansprüche 5 bis 7, **dadurch gekennzeichnet, dass** das Kühlaggregat (2) an seiner Einlaufseite (11) zum Anschließen eines Einfüllgefäßes (3, 3') einen Innengewindeabschnitt und das zumindest eine Einfüllgefäß (3, 3') einen entsprechenden Außengewindeabschnitt (9) aufweist.

9. Vorrichtung nach einem der Ansprüche 5 bis 8, **dadurch gekennzeichnet, dass** das oder die Einfüllgefäße (3, 3') thermisch isoliert sind.

10. Vorrichtung nach einem der Ansprüche 5 bis 9, **dadurch gekennzeichnet, dass** der Kühlvorrichtung (1) ein Standfuß (29) zugeordnet ist.

11. Vorrichtung nach Anspruch 10, **dadurch gekennzeichnet, dass** die Unterseite des Standfußes (29) eine zur Verwendung als Werkzeug vorgesehene Ausprägung (30) trägt.

## Claims

1. Method for cooling hot water (20) to a drinking temperature for preparing a meal for a baby or small child comprising the following steps:
- provision of a filling vessel (3, 3'), filled to a defined filling volume with the hot water (20) to be cooled,
- provision of a cooling system (2) with a cooling line (13) guided through a coolant (19) which is at a refrigerator temperature as the defined temperature, wherein water is used as the coolant (19),
- connection of the cooling system (2) with its inlet side (11) to the filling vessel (3, 3') for forming a representational unit (1) consisting of the filling vessel (3, 3') and the cooling system (2), wherein the filling vessel (3, 3') is placed at the bottom and the cooling system (2) onto the filling vessel (3, 3'),
- initiation of the cooling by overturning the unit (1) by 180 degrees so that, subsequently, the cooling system (2) is arranged at the bottom and the filling vessel (3, 3'), with its opening pointing down, at the top, wherein, according to the temperature of the water (20) to be cooled and the temperature and the quantity of the coolant (19) contained in the cooling system (2), the water exits from the cooling system (2) with a temperature that is preset within close limits,
- wherein, during overturning, the air contained in the filling vessel rises up through the hot water towards the bottom of the filling vessel, while heating and expanding, and
- wherein, during cooling, ambient air is introduced into the emptying filling vessel (3, 3') by a notch (24) through the connecting elements of the inlet side (11) of the cooling system (2) and guided in it by the hot water (20) to be cooled,
- collection of the cooled water flowing through the cooling system (2).

2. Method according to claim 1, **characterised in that**, in order to provide the cooling system (2) with its coolant (19) which is at the defined temperature, it is stored in a refrigerator or freezer for a minimum period.

3. Method according to claim 1 or 2, **characterised in that** the filling vessel, filled with the predetermined quantity of hot liquid to be cooled, is virtually full to the brim.

4. Use of a hot water cooling device for cooling hot water (20) to a drinking temperature for preparing a meal for a baby or small child, comprising a cooling system (2) containing a coolant (19) with a cooling line (13) which is guided through the coolant (19), has an inlet for admitting the hot liquid and an outlet for the cooled liquid, wherein the cooling system (2) has a closure (18) through which a coolant (19) can be introduced into the cooling system (2), wherein the coolant (19) is water, wherein the unit (1) comprises at least one filling vessel (3, 3') with defined filling volume for receiving the water to be cooled which can be connected to the end side of the cooling system (2) with the inlet with its opening (5) and closed by connecting to the cooling system (2), wherein, for the purpose of connecting the filling vessel (3, 3') to the cooling system (2), both parts each have connecting elements (9) that interact in a complementary manner so that a representational unit (1) can be formed consisting of a filling vessel (3') and the cooling system (2) for carrying out the cooling and, at the interface between the cooling system (2) and the filling vessel (3, 3'), a ventilation opening (24) in the manner of a notch (24) through the connecting elements of the inlet side (11) of the cooling system (2) is arranged for introducing ambient air into the emptying filling vessel (3, 3'), for cooling the hot water (20) to a drinking temperature so that, after overturning the unit (1) by 180° to initiate cooling, the air contained in the filling vessel (3, 3') and supplied when passing through the hot water, is heated and thereby expanded and thus, according to the defined liquid quantity flowing from the filling vessel (3, 3') into the inlet of the cooling system (2), the temperature and the quantity of the coolant (19) contained in the cooling system (2), the water exits from the outlet of the cooling system (2) with a temperature that is preset within close limits.

5. Hot water cooling device for cooling hot water (20) to a drinking temperature for preparing a meal for a baby or small child, comprising a cooling system (2) containing a coolant (19) with a cooling line (13) which is guided through the coolant (19), has an inlet for admitting the hot liquid and an outlet for the cooled liquid, wherein the cooling system (2) has a closure (18) through which a coolant (19) can be introduced into the cooling system (2), wherein the coolant (19) is water and that the unit (1) comprises at least one filling vessel (3, 3') with defined filling volume for receiving the water to be cooled which can be connected to the end side of the cooling system (2) with the inlet with its opening (5) and closed by connecting to the cooling system (2), wherein, for the purpose of connecting the filling vessel (3, 3') to the cooling system (2), both parts each have connecting elements (9) that interact in a complementary manner so that a representational unit (1) can be formed consisting of a filling vessel (3') and the cooling system (2) for carrying out the cooling, **characterised in that**, at the interface between the cooling system (2) and the filling vessel (3, 3'), a ventilation opening (24) in the manner of a notch (24) through the connecting elements of the inlet side (11) of the cooling system (2) is arranged for introducing ambient air into the emptying filling vessel (3, 3') so that, after overturning the unit (1) by 180° to initiate cooling, the air contained in the filling vessel (3, 3') and supplied when passing through the hot water, is heated and thereby expanded and thus, according to the defined liquid quantity flowing from the filling vessel (3, 3') into the inlet of the cooling system (2), the temperature and the quantity of the coolant (19) contained in the cooling system (2), the water exits from the outlet of the cooling system (2) with a temperature that is preset within close limits and the cooling system (2), on its side with the outlet, has connection means for connecting a collecting vessel (4) for collecting the cooled liquid and the unit (1) has at least one collecting vessel (4) that can be connected to the outlet side (12) of the cooling system (2).

6. Device according to claim 5, **characterised in that** it has respective complementary thread sections for connecting a filling vessel (3, 3') or a collecting vessel (4) to the cooling system (2) with different diameters.

7. Device according to claim 5 or 6, **characterised in that** a ventilation opening (27) is arranged at the interface between the cooling system (2) and the collecting vessel (4).

8. Device according to any one of the claims 5 to 7, **characterised in that** the cooling system (2) has, at its inlet side (11), for connecting a filling vessel (3, 3'), an internal thread section and the at least one filling vessel (3, 3') has a corresponding external thread section (9).

9. Device according to any one of the claims 5 to 8, **characterised in that** the filling vessel or the filling vessels (3, 3') is/are thermally insulated.

10. Device according to any one of the claims 5 to 9, **characterised in that** a standing foot (29) is allocated to the cooling unit (1).

11. Device according to claim 10, **characterised in that** the underside of the standing foot (29) carries a shape (30) intended for use as a tool.

## Revendications

1. Procédé de refroidissement d'eau chaude (20) à une température de consommation afin de préparer un repas pour un bébé ou un enfant en bas âge **caractérisé par** les étapes suivantes :
- Mise à disposition d'un récipient à remplir (3, 3') rempli, selon un volume de remplissage défini, d'eau (20) chaude à refroidir,
- Mise à disposition d'un groupe réfrigérant (2) comportant un conduit réfrigérant (13) qui traverse un fluide réfrigérant (19) se trouvant à une température définie comme étant la température du réfrigérateur, de l'eau étant utilisée en guise de fluide réfrigérant (19),
- Raccordement du groupe réfrigérant (2) par son côté arrivée (11) au récipient à remplir (3, 3') afin de réaliser une unité (1) matérielle formée par le récipient à remplir (3, 3') et le groupe réfrigérant (2), le récipient à remplir (3, 3') se trouvant en bas et le groupe réfrigérant (2) étant placé sur le récipient à remplir (3, 3'),
- Lancement du processus de refroidissement par retournement de l'unité (1) de 180 degrés, de sorte que le groupe réfrigérant (2) se trouve alors en bas et le récipient à remplir (3, 3'), avec son ouverture orientée vers le bas, se trouve en haut, l'eau s'écoulant refroidie du groupe réfrigérant (2) à une température située dans une plage étroite prédéterminée en fonction de la température de l'eau (20) à refroidir et de la température et de la quantité de fluide réfrigérant (19) contenu dans le groupe réfrigérant (2),
- l'air contenu dans le récipient remontant au cours du processus de retournement en traversant l'eau chaude vers le fond du récipient à remplir, tout en se réchauffant et en se dilatant à cette occasion,
- de l'air ambiant étant introduit, pendant le processus de refroidissement, dans le récipient à remplir (3, 3') qui se vide, par une entaille (24) traversant les éléments de raccordement du côté arrivée (11) du groupe réfrigérant (2) et étant conduite dans ce dernier à travers l'eau (20) chaude à refroidir.
- Collecte de l'eau refroidie qui a circulé à travers le groupe de refroidissement (2).

2. Procédé selon la revendication 1 **caractérisé en ce que** pour mettre à disposition le groupe réfrigérant (2) avec son fluide réfrigérant (19) porté à une température définie, ce dernier est entreposé pendant une période minimale dans un réfrigérateur ou un congélateur.

3. Procédé selon la revendication 1 ou 2 **caractérisé en ce que** le récipient à remplir, rempli, selon un volume de remplissage prédéfini, d'un liquide chaud à refroidir, est quasiment plein à ras bord.

4. Utilisation d'un dispositif de refroidissement d'eau chaude afin de refroidir de l'eau (20) chaude à une température de consommation pour préparer un repas pour un bébé ou un enfant en bas âge, comprenant un groupe réfrigérant (2) contenant un fluide réfrigérant (19) avec un conduit réfrigérant (13) traversant le fluide réfrigérant (19), une arrivée pour laisser pénétrer le liquide chaud et un écoulement pour le liquide refroidi, le groupe réfrigérant (2) présentant une fermeture (18) par laquelle un liquide réfrigérant (19) peut être introduit dans le groupe réfrigérant (2), le fluide réfrigérant (19) étant de l'eau, le dispositif (1) comprenant au moins un récipient à remplir (3, 3'), destiné à recevoir, selon le volume de remplissage défini, l'eau à refroidir, pouvant être raccordé par l'arrivée à l'extrémité terminale du groupe réfrigérant (5) sur son ouverture (5) et pouvant être fermé grâce au raccordement avec le groupe réfrigérant (2), les deux parties portant, afin d'assurer le raccordement du récipient à remplir (3, 3') au groupe réfrigérant (2), des éléments de raccordement (9) agissant conjointement de façon complémentaire, de sorte qu'il est possible de former, pour le procédé de refroidissement, avec un récipient à remplir (3') et le groupe réfrigérant (2), une unité (1) matérielle et qu'une ouverture d'aération (24) à la manière d'une entaille (24) traversant les éléments de raccordement du côté arrivée (11) du groupe réfrigérant (2), est disposée à la zone de jonction entre le groupe réfrigérant (2) et le récipient à remplir (3, 3') afin d'introduire de l'air ambiant dans le récipient à remplir (3, 3') qui se vide, afin de refroidir l'eau chaude (20) à une température de consommation, en ce que, après retournement de l'unité (1) de 180° afin de lancer le processus de refroidissement, l'air déjà présent et arrivant dans le récipient à remplir (3, 3') se réchauffe et de ce fait se dilate lorsqu'il traverse l'eau chaude et qu'ainsi, en fonction de la quantité définie de liquide s'écoulant du récipient à remplir (3, 3') vers l'ouverture du groupe réfrigérant (2), et en fonction de la température et de la quantité de fluide réfrigérant (19) contenu dans le groupe réfrigérant (2), l'eau s'écoule de l'écoulement du groupe réfrigérant (2) à une température prédéfinie dans une plage étroite.

5. Dispositif de refroidissement d'eau chaude afin de refroidir de l'eau (20) chaude à une température de consommation pour préparer un repas pour un bébé ou un enfant en bas âge, comprenant un groupe réfrigérant (2) contenant un fluide réfrigérant (19) avec un conduit réfrigérant (13) traversant le fluide réfrigérant (19), une ouverture pour laisser pénétrer le liquide chaud et un écoulement pour le liquide refroidi, le groupe réfrigérant (2) présentant une fermeture (18) par laquelle un liquide réfrigérant (19) peut être introduit dans le groupe réfrigérant (2), le fluide réfrigérant (19) étant de l'eau, le dispositif (1) comprenant au moins un récipient à remplir (3, 3'), destiné à recevoir, selon le volume de remplissage défini, l'eau à refroidir, pouvant être raccordé par l'arrivée à l'extrémité terminale du groupe réfrigérant (5) sur son ouverture (5) et pouvant être fermé grâce au raccordement avec le groupe réfrigérant (2), les deux parties portant, afin d'assurer le raccordement du récipient à remplir (3, 3') au groupe réfrigérant (2), des éléments de raccordement (9) agissant conjointement de façon complémentaire, de sorte qu'il est possible de former, pour le procédé de refroidissement, avec un récipient à remplir (3') et le groupe réfrigérant (2), une unité (1) matérielle, **caractérisé en ce qu'**une ouverture d'aération (24) à la manière d'une entaille (24) traversant les éléments de raccordement du côté arrivée (11) du groupe réfrigérant (2), est disposée à la zone de jonction entre le groupe réfrigérant (2) et le récipient à remplir (3, 3') afin d'introduire de l'air ambiant dans le récipient à remplir (3, 3') qui se vide, afin qu'après retournement de l'unité (1) de 180° pour lancer le processus de refroidissement, l'air déjà présent et arrivant dans le récipient à remplir (3, 3') se réchauffe et de ce fait se dilate lorsqu'il traverse l'eau chaude et qu'ainsi, en fonction de la quantité de liquide définie s'écoulant du récipient à remplir (3, 3') vers l'ouverture du groupe réfrigérant (2), en fonction de la température et de la quantité de fluide réfrigérant (19) contenu dans le groupe réfrigérant (2), l'eau s'écoule de l'écoulement du groupe réfrigérant (2) à une température prédéfinie dans une plage étroite et le groupe réfrigérant (2) disposant sur son côté comprenant l'écoulement de moyens de raccordement pour raccorder un récipient collecteur (4) destiné à collecter le liquide refroidi et le dispositif (1) présentant au moins un récipient collecteur (4) qui peut être raccordé au côté écoulement (12) du groupe réfrigérant (2).

6. Dispositif selon la revendication 5, **caractérisé en ce qu'**il présente des tronçons filetés respectifs complémentaires afin de raccorder au groupe réfrigérant (2) un récipient à remplir (3, 3') ou un récipient collecteur (4) avec des diamètres différents.

7. Dispositif selon la revendication 5 ou 6, **caractérisé en ce qu'**une prise d'air (27) est disposée à la zone de jonction entre le groupe réfrigérant (2) et le récipient collecteur (4).

8. Dispositif selon l'une des revendications 5 à 7, **caractérisé en ce que** le groupe réfrigérant (2) présente de son côté arrivée (11) un tronçon à filetage intérieur afin de raccorder un récipient à remplir (3, 3'), et qu'au moins un récipient à remplir (3, 3') présente un tronçon correspondant à filetage extérieur.

9. Dispositif selon l'une des revendications 5 à 8, **caractérisé en ce que** le ou les récipients à remplir (3, 3') sont isolés thermiquement.

10. Dispositif selon l'une des revendications 5 à 9, **caractérisé en ce qu'**un socle support (29) est affecté au dispositif de refroidissement (1).

11. Dispositif selon la revendication 10, **caractérisé en ce que** la face inférieure du socle support (29) comprend une moulure (30) prévue pour être utilisée en tant qu'outil.
